# FASCICULE DE BREVET EUROPEEN

(11) **EP 1 516 569 B1**
(45) Date de publication et mention de la délivrance du brevet: **01.06.2011**
(21) Numéro de dépôt: 04300577.6
(22) Date de dépôt: 07.09.2004
(51) Int. Cl.: A47G 25/50, A47G 25/48

(54) **Cintre-présentoir pour articles textiles**
Auslagebügel für Textilwaren
Display hanger for textile articles

(30) Priorité: 18.09.2003 FR 0310970
(43) Date de publication de la demande: 23.03.2005
(73) Titulaire: ETABLISSEMENTS E. ROYBIER & FILS, F-01100 Oyonnax (FR)
(72) Inventeur: Roybier, Jean-Jacques, 83270 SAINT CYR SUR MER (FR)
(74) Mandataire: Leszczynski, André

(56) Documents cités:
- EP-A- 0 654 239
- DE-U- 29 516 177
- GB-A- 2 136 684
- GB-A- 2 354 158
- US-A- 3 738 549
- US-B1- 6 250 523

## Description

La présente invention est relative à un cintre-présentoir, notamment pour articles textiles.

L'invention concerne plus particulièrement un cintre-présentoir pour articles textiles tels que des sous-vêtements, et en particulier des slips et analogues.

On utilise couramment des cintres-présentoirs pour la vente de tels articles textiles en libre-service, notamment dans des grandes surfaces, le cintre étant constitué sous la forme d'une plaquette en forme de barrette allongée, comportant une partie de suspension en forme de crochet et des moyens, transversalement espacés sur la plaquette, pour retenir l'article.

On connaît de tels cintres-présentoirs dans lesquels chacun des moyens de retenue comporte deux branches sensiblement parallèles définissant entre elles une cavité de réception pour l'article, l'une des branches étant repliée en forme de crochet s'appliquant élastiquement par son extrémité repliée contre l'autre branche en pinçant l'article textile.

Un exemple de tels cintres-présentoirs est donné par GB-A-2 224 642.

La société déposante a décrit dans son brevet européen EP 0 654 239, et commercialise, des cintres-présentoirs dans lesquels les moyens de retenue sont constitués par deux branches parallèles défmissant entre elles une cavité de réception pour l'article et une branche intermédiaire s'étendant entre lesdites branches, reliée par une extrémité à une première desdites branches et dont l'extrémité libre est dirigée vers la cavité, la branche intermédiaire étant sensiblement parallèle auxdites branches et définissant avec la seconde desdites branches une fente communiquant avec la cavité, cavité dans laquelle est prévu un moyen de guidage de l'article en direction de la fente à l'écart de l'extrémité libre de la branche intermédiaire.

Les cintres réalisés selon le brevet européen de la déposante ont, du fait de leurs caractéristiques avantageuses, rencontré un important succès commercial.

Cependant, ils ne permettent pas de répondre à un besoin de certains utilisateurs de mettre en place deux articles textiles, tels que des sous-vêtements et en particulier des slips, sur un même cintre-présentoir tout en laissant apparentes, au moins en majeure partie, la ceinture des slips tout en n'augmentant pas sensiblement l'encombrement par rapport à la présentation d'un seul article textile sur le cintre.

D'autres cintres connus destinés à recevoir plusieurs articles textiles, tels que décrits par exemple dans les documents GB-A-2354158 (dont les caractéristiques font l'objet du préambule de la revendication 1, et US-A-6250523 ne permettent pas d'assurer une telle présentation des articles supportés.

La présente invention se propose précisément de fournir un cintre-présentoir permettant de répondre à ces besoins de présentation d'articles tout en étant d'une réalisation particulièrement simple et économique.

La présente invention a pour objet un cintre-présentoir, tel que défini dans la revendication 1.

Les branches de l'organe de retenue supérieur sont de préférence agencées pour que ladite zone supérieure de la fente d'introduction d'article supérieur soit inclinée par rapport à la zone inférieure de la fente qui est orientée verticalement en position d'utilisation du cintre-présentoir sur un linéaire de magasin.

Grâce à cette configuration, l'effet de pincement de l'organe de retenue supérieur sur l'article textile mis en place dans celui-ci est renforcé par la tension exercée par le deuxième article textile engagé dans l'organe de retenue inférieur.

Dans la pratique, le cintre-présentoir selon l'invention comporte également entre les moyens de retenue d'extrémité des moyens de retenue intermédiaires comportant également un organe de retenue supérieur et un organe de retenue inférieur, d'un seul tenant, l'organe de retenue inférieur étant réalisé comme décrit dans le brevet européen EP 0 654 239 et comportant deux branches parallèles définissant entre elles une cavité de réception pour l'article, et une branche intermédiaire reliée par une extrémité à une première desdites branches et dont l'extrémité libre est dirigée vers ladite cavité, la branche intermédiaire étant sensiblement parallèle auxdites branches et définissant avec la seconde desdites branches une fente communiquant avec ladite cavité dans laquelle est prévu un moyen de guidage d'article.

L'organe de retenue inférieur de chaque moyen de retenue intermédiaire est réalisé à l'extrémité inférieure de l'organe de retenue supérieur constitué d'une branche rectiligne et d'une branche recourbée en forme de crochet s'appliquant élastiquement par son extrémité repliée contre la branche rectiligne en pinçant l'article textile supérieur.

Dans un mode de réalisation particulier, le cintre-présentoir comporte en outre au moins un moyen de retenue central réalisé sensiblement à l'aplomb de la partie de suspension et agencé comme l'organe de retenue inférieur de chaque moyen de retenue intermédiaire, permettant de recevoir les extrémités des articles textiles, tels que des slips, mis en place sur le cintre-présentoir, lorsque l'on désire présenter ces articles sous forme repliée.

Dans le but de mieux faire comprendre l'invention, on va maintenant décrire, à titre d'exemple nullement limitatif un mode de réalisation en se référant au dessin annexé, dans lequel :
- la figure unique est une vue en plan d'un cintre-présentoir selon la présente invention.

Le cintre-présentoir illustré sur le dessin est réalisé d'un seul tenant par moulage par injection d'une matière plastique transparente, notamment en polystyrène, et comporte une barrette allongée 1 munie dans sa partie centrale d'une partie supérieure de suspension 2 en forme de crochet.

Aux extrémités transversalement espacées de la barrette 1, sont réalisés des moyens, désignés globalement par 3 et 4, aptes à retenir chacun deux articles textiles, notamment des sous-vêtements tels que des slips (non représentés).

Les deux moyens de retenue 3 et 4 sont identiques et disposés symétriquement par rapport à l'axe médian de la barrette.

Chaque moyen de retenue 3, 4 comporte un organe de retenue supérieur désigné globalement par 5, et un organe de retenue inférieur désigné globalement par 6.

Chaque organe de retenue supérieur 5 comporte une branche rectiligne 7 s'étendant perpendiculairement à la barrette transversale 1 et une branche repliée en forme de crochet 8. Les branches 7 et 8 définissent entre elles une cavité de réception 9 pour l'article textile et une fente de réception 10 de l'article textile communiquant avec ladite cavité 9.

Comme on le voit sur le dessin, la branche rectiligne 7 présente une partie d'extrémité amincie 7a raccordée par une portée inclinée 7b à la partie supérieure de la branche 7.

La branche recourbée 8 comporte une partie rectiligne 8a inclinée par rapport à la branche rectiligne 7.

On voit sur le dessin que du fait de la configuration des branches 7 et 8, la fente de réception d'article 10 comporte une zone inférieure d'axe sensiblement parallèle à la branche rectiligne 7 et une zone supérieure débouchant dans la cavité de réception d'article et dont l'axe est sensiblement parallèle à la partie inclinée 8a de la branche 8.

L'organe de retenue inférieur 6, réalisé d'un seul tenant avec l'organe de retenue 5, et donc avec la barrette transversale 1, comporte une branche rectiligne 11 et une branche recourbée en forme de crochet 12 définissant entre elles une cavité de réception d'article textile 13 débouchant sur une fente inférieure 14 de réception d'article.

Comme on le voit sur le dessin, les fentes de réception d'article, supérieure 9 et respectivement inférieure 13 sont sensiblement à l'aplomb l'une de l'autre, la distance entre les fonds des cavités, mesurée perpendiculairement à la barrette transversale 1, qui dans l'exemple illustré est de l'ordre de 25 mm, est, dans la pratique, inférieure à la hauteur de la ceinture élastique dont sont habituellement munis les slips.

Outre les moyens de retenue d'extrémité qui viennent d'être décrits, le cintre-présentoir selon l'invention comporte entre ceux-ci des moyens de retenue intermédiaires désignés globalement par 15 et 16, et qui comportent chacun un organe de retenue supérieur 17 et un organe de retenue inférieur 18, réalisés d'un seul tenant.

L'organe de retenue supérieur 17 de chaque moyen de retenue intermédiaire 15, 16 est constitué d'une branche rectiligne 19 et d'une branche recourbée en forme de crochet 20 apte à s'appliquer élastiquement par son extrémité repliée contre la branche 19 en pinçant l'article textile supérieur.

Chaque organe de retenue inférieur 18 des moyens de retenue intermédiaires 15, 16 comporte deux branches parallèles 21, 22 définissant entre elles une cavité de réception 23 pour l'article inférieur et une branche intermédiaire 24 reliée par une extrémité à la branche 22 et dont l'extrémité libre est dirigée vers la cavité 23. La branche intermédiaire 24 est sensiblement parallèle aux branches 21 et 22 et définit avec la branche 21 une fente communiquant avec la cavité 23 et dans laquelle est prévu un moyen de guidage d'article 25.

Dans l'exemple illustré, le cintre-présentoir comporte en outre deux moyens de retenue centraux 26 réalisés sensiblement à l'aplomb de la partie de suspension, et agencés chacun comme l'organe de retenue inférieur 18 de chaque moyen de retenue intermédiaire 15, 16, permettant de recevoir les extrémités des articles textiles, notamment des slips après repliement de celles-ci vers le haut.

Ainsi constitué, le cintre-présentoir permet d'atteindre le but recherché de mettre en place deux articles textiles en n'augmentant pas sensiblement l'encombrement par rapport à la présentation d'un seul article textile sur le cintre.

Bien que l'invention ait été décrite en liaison avec un mode préféré de réalisation, il est bien évident qu'elle n'y est dûment limitée et qu'on peut lui apporter différentes variantes et modifications sans pour autant sortir de son cadre tel que défini par les revendications annexées.

## Revendications

1. Cintre-présentoir, notamment pour articles textiles, constitué d'une barrette allongée (1) comportant une partie centrale de suspension en forme de crochet (2) et des moyens de retenue d'article (3, 4) aux extrémités de la barrette allongée (1) formés d'un organe de retenue supérieur (5) et d'un organe de retenue inférieur (6), d'un seul tenant, chaque organe de retenue comprenant une branche rectiligne (7 ; 11) et une branche repliée en forme de crochet (8 ; 12) lesdites branches définissant entre elles une cavité de réception (9 ; 13) pour l'article et une fente de réception de l'article (10 ; 14) comportant une zone supérieure débouchant dans la cavité, l'organe de retenue inférieur (6) étant fixé à l'extrémité inférieure de la branche repliée (8) de l'organe de retenue supérieur (5), les cavités de réception d'articles (9 ; 13) des deux organes de retenue étant sensiblement à l'aplomb l'une de l'autre, la branche rectiligne (7) de l'organe de retenue supérieur (5) se prolonge sur une partie de la hauteur de l'organe de retenue inférieur (6) définissant une fente de réception d'article (10) comportant une zone inférieure réalisée entre le prolongement vers le bas (7a) de la branche rectiligne (7) de l'organe de retenue supérieur et la branche rectiligne (11) de l'organe de retenue inférieur (6) et une zone supérieure réalisée entre les deux branches (7, 8) de l'organe de retenue supérieur (5) et débouchant dans la cavité de réception d'article (9) de celui-ci **caractérisé par le fait que** la branche rectiligne (7) de l'organe de retenue supérieur (5) s'étend perpendiculairement à ladite barrette (1).

2. Cintre-présentoir selon la revendication 1, **caractérisé par le fait que** les branches (7, 8) de l'organe de retenue supérieur sont agencées pour que ladite zone supérieure de la fente d'introduction (10) d'article soit inclinée par rapport à la zone inférieure de la fente qui est orientée verticalement en position d'utilisation du cintre-présentoir.

3. Cintre-présentoir selon l'une quelconque des revendications 1 et 2, **caractérisé par le fait qu'**il comporte entre les moyens de retenue d'extrémité (3, 4) des moyens de retenue intermédiaires (15, 16) comportant un organe de retenue supérieur (17) et un organe de retenue inférieur (18), d'un seul tenant.

4. Cintre-présentoir selon la revendication 3, **caractérisé par le fait que** l'organe de retenue inférieur (18) de chaque moyen de retenue intermédiaire (15, 16) est réalisé à l'extrémité inférieure de l'organe de retenue supérieur (17).

5. Cintre-présentoir selon l'une quelconque des revendications précédentes, **caractérisé par le fait qu'**il comporte au moins un moyen de retenue central (26) réalisé sensiblement à l'aplomb de la partie de suspension (2).

6. Cintre-présentoir selon la revendication 5, **caractérisé par le fait que** le ou chaque moyen de retenue central (26) est agencé comme l'organe de retenue inférieur (18) des moyens de retenue intermédiaires (15, 16).

7. Cintre-présentoir selon l'une quelconque des revendications précédentes, **caractérisé par le fait qu'**il est réalisé d'un seul tenant par moulage par injection d'une matière plastique, notamment du polystyrène.

## Claims

1. Presentation garment-hanger, in particular for textile articles, comprising an elongated bar (1) comprising a central suspension part in the form of a hook (2), and article-retention means (3, 4) at the ends of the extended bar (1) formed by an upper retention element (5) and a lower retention element (6) of one piece, each retention element comprising a straight branch (7; 11) and a branch folded in the form of a hook (8; 12), said branches defining between them an article receiving cavity (9; 13) and an article receiving slot (10; 14), comprising an upper zone opening into the cavity, said lower retention element (6) being fixed at the lower end of the folded branch (8) of the upper retention element (5), the article receiving cavities (9; 13) of the two retention elements being substantially level with each other, the straight branch (7) of the upper retention element (5) extending over part of the height of the lower retention element (6) defining an article receiving slot (9) comprising a lower zone produced between the downward extension (7a) of the straight branch (7) of the upper receiving element and the straight branch (11) of the lower retention element (6) and an upper zone made between the two branches (7, 8) of the upper retention element (5) and opening into the article receiving cavity (9) thereof, **characterised in that** the straight branch (7) of the upper retention element (5) extends perpendicular to said bar (1).

2. Presentation garment-hanger according to claim 1, **characterised in that** the branches (7, 8) of the upper retention element are arranged so that said upper zone of the article insertion slot (10) is angled in relation to the lower zone of the slot which is oriented vertically in the usage position of the presentation garment-hanger.

3. Presentation garment-hanger according to any of claims 1 and 2, **characterised in that** between the end retaining means (3, 4) it comprises intermediate retaining means (15, 16) comprising an upper retention element (17) and a lower retention element (18) of one piece.

4. Presentation garment-hanger according to claim 3, **characterised in that** the lower retention element (18) of each intermediate retaining means (15, 16) is produced at the lower end of the upper retention element (17).

5. Presentation garment-hanger according to any of the preceding claims, **characterised in that** it comprises at least one central retaining means (26) produced substantially level with the suspension part (2).

6. Presentation garment-hanger according to claim 5, **characterised in that** the or each central retaining means (26) is arranged as the lower retention element (18) of the intermediate retaining means (15, 16).

7. Presentation garment-hanger according to any of the preceding claims, **characterised in that** it is made of one piece by injection moulding of a plastic material, in particular polystyrene.

## Patentansprüche

1. Auslagebügel, insbesondere für textile Artikel, gebildet durch einen länglichen Stab (1), der einen mittleren Aufhängeteil in der Form eines Hakens (2) und Mittel (3, 4) zum Halten des Artikels an den Enden des länglichen Stabes aufweist, die in einem Stück durch ein oberes Halteorgan (5) und ein unteres Halteorgan (6) gebildet werden, wobei jedes Halteorgan einen geraden Arm (7; 11) und einen in der Form eines Hakens (8; 12) umgebogenen Arm aufweist und diese Arme miteinander eine Aufnahmehöhlung (9; 13) für den Artikel und einen Aufnahmeschlitz (10; 14) bilden, der eine in die Höhlung mündende obere Zone aufweist, das untere Halteorgan (6) am unteren Ende des umgebogenen Armes (8) des oberen Halteorgans (5) befestigt ist, die Aufnahmehöhlungen (9; 13) der beiden Halteorgane im wesentlichen auf gleicher Höhe miteinander liegen, der gerade Arm (7) des oberen Halteorgans (5) über einen Teil der Höhe des unteren Halteorgans (6) verlängert ist und einen Aufnahmeschlitz (10) für den Artikel begrenzt, der eine untere Zone aufweist, die zwischen der Verlängerung (7a) nach unten des geraden Armes des oberen Halteorgans und dem geraden Arm (11) des unteren Halteorgans (6) gebildet ist, sowie eine obere Zone, die zwischen den beiden Armen (7, 8) des oberen Halteorgans gebildet ist und in die Aufnabmehöhlung (9) desselben mündet, **dadurch gekennzeichnet, dass** der gerade Arm (7) des oberen Halteorgans (5) sich rechtwinklig zu dem genannten Stab (1) erstreckt.

2. Auslagebügel nach Anspruch 1, **dadurch gekennzeichnet, dass** die Arme (7, 8) des oberen Halteorgans so angeordnet sind, dass die genannte obere Zone des Aufnahmeschlitzes (10) in Bezug auf die untere Zone des Schlitzes geneigt ist, die in der Gebrauchsstellung des Auslagebügels vertikal orientiert ist.

3. Auslagebügel nach Anspruch 1 oder 2, **dadurch gekennzeichnet, dass** er zwischen den beiden Haltemitteln (3, 4) an den Enden innere Haltemittel (15, 16) aufweist, die ein oberes Halteorgan (17) und ein unteres Halteorgan (18) in einem Stück aufweisen.

4. Auslagebügel nach Anspruch 3, **dadurch gekennzeichnet, dass** das untere Halteorgan (18) jedes inneren Haltemittels (15, 16) am unteren Ende des oberen Halteorgans (17) ausgebildet ist.

5. Auslagebügel nach einem der vorstehenden Ansprüche, **dadurch gekennzeichnet, dass** er wenigstens ein zentrales Haltemittel (26) aufweist, das im wesentlichen auf gleicher Höhe mit dem Aufhängeteil (2) ausgebildet ist.

6. Auslagebügel nach Anspruch 5, **dadurch gekennzeichnet, dass** das oder jedes zentrale Haltemittel (26) wie das untere Halteorgan (18) der inneren Haltemittel (15, 16) ausgebildet ist.

7. Auslagebügel nach einem der vorstehenden Ansprüche, **dadurch gekennzeichnet, dass** er durch Spritzgießen in einem Stück aus einem Kunststoff, insbesondere Polystyrol hergestellt ist.
